# EUROPÄISCHE PATENTSCHRIFT

(11) **EP 0 090 254 B1**
(45) Veröffentlichungstag und Bekanntmachung des Hinweises auf die Patenterteilung: **30.12.1986**
(21) Anmeldenummer: 83102520.0
(22) Anmeldetag: 15.03.1983
(51) Int. Cl.: A63F 9/08

(54) **Geduldsspiel**
Patience puzzle
Jeu de patience

(30) Priorität: 25.03.1982 DE 8208585 U
(43) Veröffentlichungstag der Anmeldung: 05.10.1983
(73) Patentinhaber: Haendler, Hellmuth, Dr., B-2180 Kalmthout (BE)
(72) Erfinder: Haendler, Hellmuth, Dr., B-2180 Kalmthout (BE)
(74) Vertreter: Glawe, Delfs, Moll & Partner

## Beschreibung

Die Erfindung betrifft ein Geduldsspiel aus ringförmigen Drahtelementen mit einer an beiden Enden geschlossenen Doppelnadel. wobei die Drahtelemente ineinandergefügt und voneinander getrennt werden können.

Bekannt sind Geduldsspiele aus z. B. zwei Ringen, die nur bei Auffinden einer richtigen gegenseitigen Stellung voneinander getrennt bzw. wieder ineinandergefügt werden können. Das Auffinden dieser richtigen Stellung bzw. des richtigen Bewegungsablaufes nimmt zwar geraume Zeit und Geschicklichkeit in Anspruch. Ist die Lösung erst einmal gefunden, so geht das Ineinanderfügen bzw. Trennen mit einem einzigen raschen Handgriff vonstatten, so daß das Spiel dann keinen weiteren Spielreiz mehr bietet.

Es ist auch ein Geduldsspiel bekannt (CH-A-188993). welches in einer geschlossenen Gabel (Doppelnadel) und einer Schiene besteht, an welcher bewegliche Stege angeordnet sind, von denen jeder mit seinem zu einer Öse geformten Kopf einen Ring trägt und jeder Steg durch den Ring des auf ihn folgenden Steges gezogen ist, soweit ein solcher vorhanden ist.

Darüber hinaus ist eine Schmuckkette bekannt (DE-A-1 902 265), bei welcher geschlossene Kettenglieder außermittig mit einer Einschnürung versehen sind und die so gebildete kleinere Schleife in der Einschnürung um mehr als 90° gegen die größere Schleife gebogen wird. Die größere Schleife wird dann aufgespreizt und die kleinere Schleife eines gleichen zweiten Kettengliedes in diese größere Schleife des ersten Kettengliedes eingehängt, das in der Einschnürung wieder zusammengedrückt wird, worauf der gleiche Vorgang mit einem weiteren Kettenglied wiederholt wird.

Bei dem erfindungsgemäßen Geduldsspiel erfordert sowohl das Auffinden des Lösungsweges als auch bei bekanntem Lösungsweg die Durchführung der richtigen Bewegungsabfolge eine gewisse Zeit, Aufmerksamkeit und Geduld ohne daß Stützelemente oder Träger für die einzelnen Drahtelemente erforderlich sind und auch keine Anwendung von Gewalt oder ein Verbiegen der Einzelteile notwendig ist.

Das erfindungsgemäße Geduldsspiel weist neben ringförmigen Drahtelementen eine an beiden Enden geschlossene Doppelnadel auf und ist dadurch gekennzeichnet, daß es eine Kette mit einer kleinen Anzahl Kettenglieder besitzt, wobei jedes Kettenglied von einem eingeschnürten und C-förmig gebogenen Ring derart geformt ist, daß es zwei übereinanderliegende Maschen bildet, die auf einer Seite durch die Einschnürung verbunden sind und auf der anderen Seite durch einen Spalt. dessen Breite größer als die Drahtdicke der Doppelnadel ist. getrennt sind. und wobei jeweils die Maschen eines Kettengliedes die Einschnürung des anschließenden Kettengliedes umfassen und wobei die Doppelnadel die Einschnürung mindestens eines Kettengliedes umschließt und ihre beiden Schenkel von einer der Maschen dieses Kettengliedes umgriffen und verschiebbar geführt sind.

Die Spielmöglichkeit besteht darin, daß jedes Kettenglied in die Doppelnadel eingehängt werden kann. in dem diese mit einem ihrer Schenkel durch den Spalt zwischen den beiden Maschen des Kettengliedes hindurchgeführt wird und dann dessen Einschnürung umschließt. Auf umgekehrtem Wege ist das Kettenglied wieder aushängbar. Dieses Ein- und Aushängen ist aber nur für das vorderste Glied der Kette jederzeit möglich. Für jedes andere Kettenglied ist das Ein-oder Aushängen nur dann möglich. wenn das jeweils vorausgehende Kettenglied in die Doppelnadel eingehängt, jedes noch weiter vorne liegende Kettenglied aber ausgehängt ist. Für das Ein- oder Aushängen eines bestimmten, z. B. des letzten Kettengliedes ist es daher nötig, durch eine bestimmte Reihenfolge von Ein- und Aushängevorgängen das dem betreffenden Kettenglied vorangehende Kettenglied in die eingehängte Stellung und alle vor diesem liegenden Kettenglieder in die ausgehängte Stellung zu bringen. Durch systematisches Durchlaufen der verschiedenen möglichen Stellungen können z. B. sämtliche Kettenglieder in die Doppelnadel eingehängt oder aber die Kette vollständig von der Doppelnadel gelöst werden.

Die Zahl der insgesamt zu durchlaufenden verschiedenen Stellungen steigt exponentiell mit der Zahl der Kettenglieder an. Diese beträgt vorzugsweise vier bis acht Kettenglieder.

Die Kettenglieder können vorzugsweise so gestaltet sein, daß sie sich nach Lösen der Kette von der Doppelnadel voneinander trennen lassen. Um zu verhindern, daß dies auch möglich ist. wenn die Kette in die Doppelnadel eingehängt ist. ist vorzugsweise das vorderste Kettenglied größer als die übrigen Kettenglied ausgebildet.

Eine Ausführungsform der Erfindung wird anhand der Zeichnungen näher erläutert.
Figur 1 zeigt schematisch das Geduldsspiel in der gebrauchsfertigen Stellung.
Figur 2 zeigt stark vergrößert ein einzelnes Kettenglied.
Figuren 3. 4 und 5 zeigen schematisch das Einhängen des Kettengliedes in die Doppelnadel.
Figuren 6 und 7 zeigen die eingehängte bzw. ausgehängte Stellung eines in die Kette eingefügten Kettengliedes relativ zur Doppelnadel.

Gemäß Fig. 1 besteht das Geduldsspiel aus einer Kette 1 und einer Doppelnadel 2. Die Kette wird ihrerseits von einer Anzahl Kettengliedern 3 gebildet, von denen eines in Fig. 2 vergrößert dargestellt ist. Das Kettenglied ist von einem Ring gebildet, der eingeschnürt und dann senkrecht zu seiner Ebene C-förmig gebogen ist. so daß er zwei übereinanderliegende Maschen 4. 5 bildet. die auf einer Seite durch die Einschnürung 6 miteinander verbunden sind und auf der anderen Seite zwischen sich einen Spalt 7 bilden. Wie aus Fig. 1 ersichtlich, umfaßt dieses Kettenglied mit seinen Maschen 4, 5 die Einschnürung 6 des jeweils vorangehenden Kettengliedes. Die Einschnürung des letzten Kettengliedes 3' wird von der Doppelnadel 2 umschlossen. Das vorderste Kettenglied 3" ist größer als die übrigen Kettenglieder ausgebildet.

Gemäß Fig. 3 bis 5 wird ein Kettenglied 3 in die Doppelnadel 2 in der Weise eingehängt, daß die Doppelnadel von oben und von der Seite her über die eine seitliche Ausbuchtung der oberen Masche 4 geführt und ihr einer Schenkel durch den Spalt 7 zwischen den Maschen hindurchgeführt wird. Man erhält die Stellung gemäß Fig. 4, in der die Doppelnadel die Einschnürung 6 des Kettengliedes 3 umfaßt. Aus dieser Stellung kann die Doppelnadel 2 nach vorne durch die obere Masche 4 hindurchgeführt werden, so daß ihre beiden Schenkel von der Masche 4 seitlich umgriffen und verschiebbar geführt werden (Fig. 5). Diese Stellung gemäß Fig. 5 wird als die eingehängte Stellung des Kettengliedes 3 bezeichnet.

Gemäß Fig. 6 und 7 kann ein Kettenglied 3 relativ zur Doppelnadel 3 die eingehängte Stellung (Fig. 6) oder die ausgehängte Stellung (Fig. 7) einnehmen, und zwar unabhängig davon, ob die jeweils benachbarten Kettenglieder in der eingehängten Stellung (Fig. 6 und 7) oder in der ausgehängten Stellung sind. Der Übergang von der Stellung nach Fig. 6 und 7 ist aber nur dann möglich, wenn das dem betreffenden Kettenglied 3 vorangehende Kettenglied 3a in der eingehängten Stellung ist und zwar bei völlig zurückgezogener Stellung der Doppelnadel gemäß Fig. 4, und wenn außerdem eventuell noch weiter vorne liegende Kettenglieder in der ausgehängten Stellung sind.

Ausgehend von der Stellung nach Fig. 1 muß zur Lösung des Gedulsspiels die Doppelnadel 2 zuerst durch die obere Masche des letzten Kettengliedes 3' hindurchgesteckt werden (Stellung nach Fig. 5) und dann nach vorne bis zum vordersten Kettenglied 3" durchgeschoben werden. Man bringt dann das vorderste Kettenglied 3" durch die in Fig. 3, 4 und 5 dargestellte Bewegungsfolge in den eingehängten Zustand und kann dann dasselbe unter Zurückziehen der Nadel mit dem zweiten Kettenglied 3 tun. Um auch das dritte Kettenglied einhängen zu können, muß zuvor das erste Kettenglied in den ausgehängten Zustand gebracht werden. Auf diese Weise kann man schrittweise vorgehen, um schließlich in eine Stellung zu gelangen, in der sämtliche Kettenglieder in der eingehängten Stellung sich befinden. Danach kann man. wieder vom vordersten Kettenglied 3" anfangen, die Kettenglieder in den ausgehängten Zustand zu bringen, bis schließlich nur noch das vorletzte Kettenglied sich in der eingehängten Stellung befindet. Dann kann das letzte Kettenglied 3' ausgehängt werden, und schließlich kann, wieder von vorne beginnend, durch Ein- und Aushängen der übrigen Kettenglieder die Kette 1 völlig von der Doppelnadel 2 getrennt werden. Anschließend kann die Kette. beginnend mit dem letzten Kettenglied 3'. in ihre einzelnen Kettenglieder zerlegt werden.

In der Größen-, Material- und farbmäßigen Gestaltung des Geduldsspiels besteht weitgehende Freiheit. Das Geduldsspiel kann auch. evtl. unter Verringerung der Zahl der Kettenglieder, so ausgestaltet sein, daß es gleichzeitig als Schlüsselanhänger, Gürtel- oder Kleiderschnalle oder Brosche dient, wobei man in diesem Fall auf die Wahl von besonders wertvollem und/oder dekorativem Material achten wird. Auch kann durch verschiedenfarbige Gestaltung von Doppelnadel und Kette bzw. der einzelnen Kettenglieder sowohl der Spielreiz als auch die dekorative Wirkung erhöht werden.

## Patentansprüche

1. Geduldsspiel aus ringförmigen Drahtelementen mit einer an beiden Enden geschlossenen Doppelnadel (2), dadurch gekennzeichnet, daß es eine Kette (1) mit einer kleinen Anzahl Kettenglieder (3) besitzt, wobei jedes Kettenglied (3) von einem eingeschnürten und C-förmig gebogenen Ring derart geformt ist, daß es zwei übereinanderliegende Maschen (4, 5) bildet, die auf einer Seite durch die Einschnürung (6) verbunden sind und auf der anderen Seite durch einen Spalt (7), dessen Breite größer als die Drahtdicke der Doppelnadel ist, getrennt sind, und wobei jeweils die Maschen (4, 5) eines Kettengliedes (3) die Einschnürung (6) des anschließenden Kettengliedes umfassen und wobei die Doppelnadel (2) die Einschnürung (6) mindestens eines Kettengliedes (3') umschließt und ihre beiden Schenkel von einer der Maschen (4) dieses Kettengliedes umgriffen und verschiebbar geführt sind.

2. Geduldsspiel nach Anspruch 1, dadurch gekennzeichnet, daß die Kettenglieder (3) bei von der Doppelnadel (2) gelöster Kette (1) voneinander trennbar sind.

3. Geduldsspiel nach Anspruch 1 und 2, dadurch gekennzeichnet, daß das vorderste Kettenglied (3') größer als die anderen Kettenglieder (3) ausgebildet ist.

## Claims

1. Puzzle consisting of ring-shaped wire members with a double needle (2) closed at both ends, characterised in that it comprises a chain (1) with a small number of chain links (3), each chain link (3) being formed by a ring which is necked-down and bent in the shape of a C so that it forms two loops (4. 5) lying one above the other, which are connected on one side by the necked-down portion (6) and on the other side are separated by a gap (7) whereof the width is greater than the thickness of the wire of the double needle and in which case the loops (4, 5) of one chain link (3) surround the necked-down portion (6) of the adjoining chain link and in which case the double needle (2) surrounds the necked-down portion (6) at least of one chain link (3') and its two sides are surrounded and guided to move by one of the loops (4) of this chain link.

2. Puzzle according to Claim 1. characterised in that the chain links (3) can be separated from each other when the chain (1) is released from the double needle (2).

3. Puzzle according to Claims 1 and 2. characterised in that the front chain link (3") is larger than the other chain links (3).

## Revendications

1. Jeu de patience en éléments filaires de forme annulaire avec une double aiguille (2) fermée aux deux extrémités, caractérisé en ce qu'il comporte une chaîne (1) pourvue d'un petit nombre de maillons (3), chaque maillon (3) de la chaîne étant formé par un anneau rétréci et cintré en forme de C de telle sorte qu'il constitue deux mailles (4, 5) placées l'une au-dessus de l'autre, qui sont reliées d'un côté par la partie rétrécie (6) et qui sont séparées de l'autre côté par un intervalle (7) dont la largeur est supérieure à l'épaisseur de fil de la double aiguille. et dans lequel respectivement les mailles (4. 5) d'un maillon (3) entourent la partie rétrécie (6) du maillon adjacent tandis que la double aiguille (2) entoure la partie rétrécie (6) d'au moins un maillon de chaîne (3') et ses deux branches sont accrochées par une des mailles (4) de ce maillon de chaîne et sont guidées avec possibilité de translation.

2. Jeu de patience selon la revendication 1. caractérisé en ce que les maillons de chaîne (3) sont mutuellement séparables lorsque la chaîne (1) est détachée de la double aiguille (2).

3. Jeu de patience selon une des revendications 1 et 2, caractérisé en ce que le maillon de chaîne (3") placé complètement en avant est réalisé plus gros que les autres maillons (3) de la chaîne.
